# EUROPÄISCHE PATENTSCHRIFT

(11) **EP 1 731 663 B1**
(45) Veröffentlichungstag und Bekanntmachung des Hinweises auf die Patenterteilung: **03.03.2010**
(21) Anmeldenummer: 06007357.4
(22) Anmeldetag: 07.04.2006
(51) Int. Cl.: D21B 1/34

(54) **Stofflöser zur Zerkleinerung und Suspendierung von Papierstoff**
Pulper for disintegration and suspension of paper pulp
Pulpeur pour la disintégration et pour mettre en suspension de matière première de papier

(30) Priorität: 07.06.2005 DE 102005026108
(43) Veröffentlichungstag der Anmeldung: 13.12.2006
(73) Patentinhaber: Voith Patent GmbH, 89522 Heidenheim (DE)
(72) Erfinder: Iwashige, Naoyuki, Soka-shi Saitama Pref. 340-0023 (JP)

(56) Entgegenhaltungen:
- EP-A- 0 414 602
- EP-A- 1 283 297
- DE-A1- 3 127 114
- DE-A1- 19 701 129
- DE-C- 844 116

## Beschreibung

Die Erfindung betrifft einen Stofflöser zur Zerkleinerung und Suspendierung von Papierstoff gemäß dem Oberbegriff des Anspruchs 1.

Stofflöser dieser Art werden hauptsächlich angewendet, um lufttrockenes Zellstoffmaterial oder Altpapier in Suspension zu bringen. Das eingetragene Material wird in großen Stücken, Bahnen oder gepressten Ballen mit Wasser intensiv vermischt, wozu in der Regel ein Misch- und Zerkleinerungsrotor eingesetzt wird. Ein Stofflöser besteht im Wesentlichen aus einem Behälter für die Suspension und dem schon genannten Rotor. In vielen Fällen enthält er auch ein Sieb im Bodenbereich, durch das die Suspension abgepumpt werden kann.

Verständlicherweise werden solche Stofflöser ständig optimiert, wobei im Wesentlichen eine schnelle und kraftwirtschaftliche Auflösung angestrebt wird. Als Standardtyp für einen Stofflöser hat sich ein senkrecht stehender zylindrischer Behälter mit einem Rotor im Bodenbereich durchgesetzt. In diesem Behälter wird Wasser und der aufzulösende Stoff von oben zugegeben und mit Hilfe des Rotors eine Trombenströmung in der Suspension erzeugt, bei der also im zentralen Bereich der Stoff vom Rotor nach unten angesaugt und im Bodenbereich radial nach außen gedrückt wird, wodurch sich eine Umtriebsströmung ergibt. Es sind auch Strömungsmaßnahmen bekannt, um diese Umtriebsströmung zu steuern. So wird z.B. durch entsprechende Strömungseinbauten (Schikanen) an der Behälterwand die Umfangsströmung gebremst, da diese nur einen geringen Beitrag zur Auflösung bringt. Die Förderung des eigentlichen Umtriebs, d.h. der wiederholte Transport des aufzulösenden Stoffes in den Rotorbereich bringt dagegen eine Verbesserung des Effektes. Auch wird angestrebt, den frisch eingetragenen Stoff möglichst schnell in die Suspension einzuziehen. Aus diesen Gründen ist auch schon viel Entwicklung an den Rotoren und Behältern der Stofflöser betrieben worden.

In der DE 197 01 129 A1 ist vorgeschlagen worden, den Behälter des Stofflösers eckig zu gestalten, um den Stoffeinzug zu verbessern. Eine weitere Verbesserung sollte die asymmetrische Anordnung des Rotors bewirken. Dieser Stofflöser fand jedoch keine größere Anwendung.

Einen anderen Versuch, Stofflöser dieser Art zu verbessern, zeigt die DE 36 38 993 C2. Demnach wird die Strömung der Suspension mit Hilfe eines seitlich angebrachten Rotors erzeugt. Auch die Schrägstellung der Rotorachse wurde schon durchgeführt, z.B. gemäß DE 31 27 114 oder bei einem in der DE 32 24 702 C2 gezeigten Stofflöser, bei dem ein relativ hoch gebauter Rotor einen spitzen Winkel gegen die Vertikale einnimmt.

In der DE 844 116 wird ein exzentrisch angeordneter Rotor gezeigt.

Zur Verbesserung des Umtriebes sind auch schon unkonventionelle Wege beschritten worden, wie z.B. gemäß DE 34 29 514 C2, eine Mehrzahl von aufwändigen Rotoren innerhalb desselben Stofflöserbehälters.

Der Erfindung liegt die Aufgabe zu Grunde, die bekannten Stofflöser ohne wesentlichen Mehraufwand zu verbessern, wobei insbesondere der Einzug des Materials verbessert werden soll. Der Stofflöser soll schneller und/oder wirtschaftlicher auflösen können.

Diese Aufgabe wird an einem im Oberbegriff des Anspruchs 1 beschriebenen Stofflöser durch die im Kennzeichen genannten Maßnahmen gelöst.

Es hat sich nämlich gezeigt, dass durch die besondere Form des Behälters ein schnellerer Einzug des eingetragenen Papierstoffes und eine Verbesserung des Umtriebes möglich ist. Der gesamte Auflösevorgang läuft schneller ab, was eine bessere Maschinennutzung sowie eine Energieersparnis bewirkt. Der verbesserte Auflöseeffekt lässt sich durch die schnellere Abnahme des Stippengehaltes in der Fasersuspension feststellen.

Die Erfindung wird erläutert an Hand von Zeichnungen. Dabei zeigen:
- Figur 1:: Schematisch einen Schnitt durch einen erfindungsgemäßen Stofflöser, Seitenansicht;
- Figur 2:: Stofflöser der Fig. 1, Ansicht von oben.

Der geschnitten in Seitenansicht gezeichnete Stofflöser der Fig. 1 ist eine typische Form der Erfindung. Der Papierstoff S wird zusammen mit Wasser W in einen Behälter 1 eingegeben. Bei Betrieb des Stofflösers befindet sich im Behälter 1 eine Mischung aus Wasser und Papierstoff, welcher teilweise schon zerkleinert ist. Diese also mit groben und feinen Feststoffen versehene Suspension wird durch den im Bodenbereich des Behälters 1 angeordneten Rotor 2 in Umtrieb versetzt. Der Rotor wird durch einen nicht gezeigten Motor angetrieben. Wesentlich für diesen erfindungsgemäßen Stofflöser ist, dass die Mittellinie 3 des Rotors 2 gegenüber der Mittellinie 4 des Behälters 1 seitlich versetzt angeordnet ist. Die Exzentrizität E dieses Versatzes ist bei einem zylindrischen Behälter 1 vorzugsweise so groß wie dessen halber Durchmesser D1 mit einer Toleranz von ± 30 %.

Die Suspension wird vom Rotor 2 nach unten gezogen, wodurch etwa längs der Mittellinie 3 des Rotors 2 eine abwärts gerichtete Strömung entsteht. In Folge der Pumpwirkung des Rotors wird die Suspension am Boden des Behälters 1 radial nach außen gefördert und gelangt dadurch zu dessen Seitenwand 5. Insgesamt entsteht dadurch eine Zirkulationsströmung. Wie an sich bekannt, wird bei diesem beschriebenen Auflösevorgang durch hydraulische Kräfte und durch Kontakt zwischen Rotor 2 und Papierstoff die Zerkleinerung und Suspendierung des Papierstoffs bewirkt. Papierstoffteile, die genügend zerkleinert sind, können - wie hier gezeigt - durch ein Siebblech 6 hindurch in eine Kammer 9 gelangen und als faserstoffhaltige Suspension P abgeführt werden. Ein solcher Stofflöser kann sowohl kontinuierlich als auch diskontinuierlich betrieben werden. Das Siebblech 6 ist nicht unbedingt erforderlich. Der übliche Feststoffanteil in der Suspension P beträgt in der Regel um die 3 bis 6 %, ist aber nicht darauf beschränkt.

Die exzentrische Rotoranordnung entfaltet ihre günstige Wirkung besonders dann, wenn der Boden 7 des Behälters 1 - außerhalb des Siebbereiches - eine ausgeprägte Schräge aufweist. Dieser so abgebildete Bodenwinkel α ist vorzugsweise zwischen 15° und 60°. Bei ca. 30° liegt hinsichtlich Wirkung, Behältervolumen, Bauaufwand und Platzbedarf eine besonders günstige Ausführung vor.

An der dem Rotor 2 gegenüber liegenden Innenseite der Seitenwand 5 des Behälters 1 befindet sich eine vertikale Strömungsbarriere 8, die in einer einfachen Ausführung als rechtwinkeliges Winkelprofil ausgebildet sein kann, das sich senkrecht vom Boden 7 des Behälters 1 bis über den sich im Betrieb ausbildenden Suspensionsspiegel erstreckt. Diese Strömungsbarriere 8 reicht mit einem Radialvorsprung F in den Trog hinein, der mindestens 5 %, vorzugsweise mindestens 10 %, des Durchmessers D1 des Behälters 1 beträgt.

Zur Veranschaulichung zeigt die Fig. 2 den Stofflöser der Fig. 1 in Ansicht von oben. Dabei sind die Löcher des Siebblechs 6 nicht dargestellt.

Ein erfindungsgemäßer Stofflöser kann z.B. mit folgenden Maßen versehen sein. Der Behälter 1 dieses Stofflösers hat eine Gesamthöhe H von 2000 mm und eine zylindrische Seitenwand 5, deren Durchmesser D1 = 2435 mm beträgt. Die Exzentritzität E liegt bei einem Viertel des Durchmessers D1, also ca. 609 mm. Der Rotor 2 hat an seinen bewegten Flügeln einen Außendurchmesser D2 von 970 mm. Er läuft dicht über einem ebenen kreisringförmigen Sieb 6, dessen Öffnungen er von Verstopfungen frei hält. Der Boden 7 des Stofflösers ist mit einem Bodenwinkel α = 30° schräg gestellt, mit Ausnahme des horizontalen Siebbereiches. Auf der von der Mittellinie des Rotors 2 am meisten entfernten Seite der Seitenwand 5 ist eine Strömungsbarriere 8 angebracht, und zwar in Form eines rechtwinkeligen Winkelprofils, das sich vom Boden 7 bis etwa zum oberen Rand des Behälters 1 senkrecht erstreckt und mit einem Radialvorsprung F = 400 mm in den Behälter hineinragt. Auch wenn dieses Beispiel sich als besonders günstige Ausführungsform erwiesen hat, sind auch andere Fälle, insbesondere größere Stofflöser, vorstellbar, mit denen sich die Erfindung mindestens ebenso gut realisieren lässt.

## Patentansprüche

1. Stofflöser zur Zerkleinerung und Suspendierung von Papierstoff (S) mit einem oben offenen Behälter (1), in dem der Papierstoff (S) mit Wasser (W) vermischt, zerkleinert und suspendiert werden kann, so dass eine papierstoffhaltige Suspension (P) gebildet wird,
wobei sich am Boden des Behälters (1) ein angetriebener Rotor (2) zur Erzeugung einer Zirkulationsströmung im Behälter (1) befindet und
die Mitte des Rotors (2) exzentrisch zur Mitte des Behälters (1) angeordnet ist,
**dadurch gekennzeichnet,**
**dass** der Boden (7) ausgehend vom Bereich des Rotors (2) zur Seitenwand (5) hin mit einem Bodenwinkel (α) ansteigt, der zwischen 15° und 60°, vorzugsweise zwischen 25° und 35°, liegt.

2. Stofflöser nach Anspruch 1,
**dadurch gekennzeichnet,**
**dass** die Mittellinie (3) des Rotors (2) vertikal ist.

3. Stofflöser nach Anspruch 1 oder 2,
**dadurch gekennzeichnet,**
**dass** der Behälter (1) eine im Wesentlichen zylindrische Seitenwand (5) aufweist, deren Mittellinie (4) senkrecht steht.

4. Stofflöser nach Anspruch 3,
**dadurch gekennzeichnet,**
**dass** an der Seitenwand (5) des Behälters (1) wenigstens eine vertikale Strömungsbarriere (8) eingesetzt ist.

5. Stofflöser nach Anspruch 4,
**dadurch gekennzeichnet,**
**dass** die Strömungsbarriere (8) mit einem Radialvorsprung (F) in den Behälter (1) hineinreicht , der mindestens 10 %, vorzugsweise mindestens 20 %, des Durchmessers (D1) des Behälters (1) beträgt.

6. Stofflöser nach Anspruch 4 oder 5,
**dadurch gekennzeichnet,**
**dass** sich die Strömungsbarriere (8) in dem 180°-Sektor des Behälters (1) befindet, der vom Rotor am weitesten entfernt ist.

7. Stofflöser nach Anspruch 6,
**dadurch gekennzeichnet,**
**dass** sich eine Strömungsbarriere (8) an der vom Rotor am weitesten entfernten Stelle des Behälters (1) befindet.

8. Stofflöser nach Anspruch 5, 6 oder 7,
**dadurch gekennzeichnet,**
**dass** nur eine Strömungsbarriere (8) mit diesen Abmessungen des Radialvorsprungs (F) vorhanden ist.

9. Stofflöser nach Anspruch 5, 6 oder 7,
**dadurch gekennzeichnet,**
**dass** genau zwei Strömungsbarrieren (8) mit diesen Abmessungen des Radialvorsprungs (F) vorhanden sind.

10. Stofflöser nach Anspruch 4, 5, 6, 7, 8 oder 9,
**dadurch gekennzeichnet,**
**dass** die Strömungsbarriere (8) aus einem senkrecht stehenden Winkelprofil besteht, dessen Schenkel mit der Seitenwand (5) verbunden sind.

11. Stofflöser nach einem der voran stehenden Ansprüche,
**dadurch gekennzeichnet,**
**dass** sich im Boden (7) des Behälters (1) ein ebenes ringförmiges horizontal und konzentrisch mit dem Rotor (2) angeordnetes Sieb (6) befindet, wobei sich unterhalb des Siebes (6) eine Kammer (9) zur Aufnahme und Abführung der im Behälter (1) gebildeten Suspension (P) befindet.

12. Stofflöser nach einem der voran stehenden Ansprüche,
**dadurch gekennzeichnet,**
**dass** der Durchmesser (D2) des Rotors (2) zwischen 20 und 40 % des Durchmessers (D1) des Behälters (1) beträgt.

13. Stofflöser nach einem der voran stehenden Ansprüche,
**dadurch gekennzeichnet,**
**dass** das Verhältnis zwischen Gesamthöhe (H) und Durchmesser (D1) des Behälters (1) zwischen 0,8 und 1,2 beträgt.

## Claims

1. Pulper for comminuting and suspending paper stock (S), having a container (1) open at the top, in which the paper stock (S) can be mixed with water (W), comminuted and suspended, so that a suspension (P) containing paper stock is formed, there being at the bottom (7) of the container (1) a driven rotor (2) for producing a circulating flow in the container (1), and
the centre of the rotor (2) being arranged eccentrically with respect to the centre of the container (1),
**characterized in that**, starting from the region of the rotor (2), the bottom (7) rises towards the side wall (5) with a bottom angle (α) lying between 15° and 60°, preferably between 25° and 35°.

2. Pulper according to Claim 1,
**characterized in that**
the centre line (3) of the rotor (2) is vertical.

3. Pulper according to Claim 1 or 2,
**characterized in that**
the container (1) has a substantially cylindrical side wall (5), the centre line (4) of which is vertical.

4. Pulper according to one of Claim 3,
**characterized in that**
at least one vertical flow barrier (8) is used on the side wall (5) of the container (1).

5. Pulper according to Claim 4,
**characterized in that**
the flow barrier (8) reaches into the container (1) with a radial projection (F) that is at least 10%, preferably at least 20% of the diameter (D1) of the container (1).

6. Pulper according to Claim 4 or 5,
**characterized in that**
the flow barrier (8) is located in the 180° sector of the container (1) which is furthest removed from the rotor.

7. Pulper according to Claim 6,
**characterized in that**
a flow barrier (8) is located at the point of the container (1) which is furthest removed from the rotor.

8. Pulper according to Claim 5, 6 or 7,
**characterized in that**
there is only one flow barrier (8) with these dimensions of the radial projection (F).

9. Pulper according to Claim 5, 6 or 7,
**characterized in that**
there are exactly two flow barriers (8) with these dimensions of the radial projection (F).

10. Pulper according to Claim 4, 5, 6, 7, 8 or 9,
**characterized in that**
the flow barriers (8) are composed of a vertically angled profile, the limbs of which are joined to the side wall (5).

11. Pulper according to one of the preceding claims,
**characterized in that**
in the bottom (7) of the container (1) there is a flat, annular screen (6) arranged horizontally and concentrically with the rotor (2), there being underneath the screen (6) a chamber (9) to hold and lead away the suspension (P) formed in the container (1).

12. Pulper according to one of the preceding claims,
**characterized in that**
the diameter (D2) of the rotor (2) is between 20 and 40% of the diameter (D1) of the container (1).

13. Pulper according to one of the preceding claims,
**characterized in that**
the ratio between overall height (H) and diameter (D) of the container (1) is between 0.8 and 1.2.

## Revendications

1. Pulpeur pour la désintégration et la mise en suspension de matière première de papier (S) avec un récipient (1) ouvert dans le haut, dans lequel la matière première de papier (S) peut être mélangée avec de l'eau (W), désintégrée et mise en suspension, de façon à former une suspension (P) contenant de la matière première de papier, dans lequel il se trouve dans le fond du récipient (1) un rotor entraîné (2) pour la production d'un courant de circulation dans le récipient (1) et le milieu du rotor (2) est disposé excentriquement par rapport au milieu du récipient (1), **caractérisé en ce que** le fond (7) s'élève depuis la région du rotor (2) en direction de la paroi latérale (5) avec un angle de fond (α) qui se situe entre 15° et 60°, de préférence entre 25° et 35°.

2. Pulpeur selon la revendication 1, **caractérisé en ce que** l'axe (3) du rotor (2) est vertical.

3. Pulpeur selon la revendication 1 ou 2, **caractérisé en ce que** le récipient (1) présente une paroi latérale essentiellement cylindrique (5), dont l'axe (4) est vertical.

4. Pulpeur selon la revendication 3, **caractérisé en ce qu'**au moins une barrière d'écoulement (8) est installée sur la paroi latérale (5) du récipient (1).

5. Pulpeur selon la revendication 4, **caractérisé en ce que** la barrière d'écoulement (8) pénètre dans le récipient (1) avec une saillie radiale (F), qui vaut au moins 10 %, de préférence au moins 20 % du diamètre (D1) du récipient (1).

6. Pulpeur selon la revendication 4 ou 5, **caractérisé en ce que** la barrière d'écoulement (8) se trouve dans le secteur de 180° du récipient (1), qui est le plus éloigné du rotor.

7. Pulpeur selon la revendication 6, **caractérisé en ce qu'**une barrière d'écoulement (8) se trouve à l'endroit du récipient (1) le plus éloigné du rotor.

8. Pulpeur selon la revendication 5, 6 ou 7, **caractérisé en ce qu'**il ne se trouve qu'une seule barrière d'écoulement (8) avec ces dimensions de saillie radiale (F).

9. Pulpeur selon la revendication 5, 6 ou 7, **caractérisé en ce qu'**il se trouve exactement deux barrières d'écoulement (8) avec ces dimensions de saillie radiale (F).

10. Pulpeur selon la revendication 4, 5, 6, 7, 8 ou 9, **caractérisé en ce que** la barrière d'écoulement (8) est composée d'une cornière placée verticalement, dont les ailes sont assemblées à la paroi latérale (5).

11. Pulpeur selon l'une quelconque des revendications précédentes, **caractérisé en ce qu'**il se trouve dans le fond (7) du récipient (1) un tamis (6) annulaire plan disposé en position horizontale et concentrique au rotor (2), dans lequel il se trouve en dessous du tamis (6) une chambre (9) destinée à recevoir et à évacuer la suspension (P) formée dans le récipient (1).

12. Pulpeur selon l'une quelconque des revendications précédentes, **caractérisé en ce que** le diamètre (D2) du rotor (2) vaut entre 20 % et 40 % du diamètre (D1) du récipient (1).

13. Pulpeur selon l'une quelconque des revendications précédentes, **caractérisé en ce que** le rapport entre la hauteur totale (H) et le diamètre (D1) du récipient (1) vaut entre 0,8 et 1,2.
